# EUROPÄISCHE PATENTSCHRIFT

(11) **EP 0 635 306 B1**
(45) Veröffentlichungstag und Bekanntmachung des Hinweises auf die Patenterteilung: **29.09.1999**
(21) Anmeldenummer: 94110357.4
(22) Anmeldetag: 04.07.1994
(51) Int. Cl.: B02C 18/00, B02C 18/18

(54) **Abstreifersystem für Schriftgutvernichter**
Stripping device for a document shredder
Dispositif racleur pour destructeur de documents

(30) Priorität: 20.07.1993 DE 4324282
(43) Veröffentlichungstag der Anmeldung: 25.01.1995
(73) Patentinhaber: Schwelling, Hermann, 88682 Salem (DE)
(72) Erfinder: Schwelling, Hermann, 88682 Salem (DE)
(74) Vertreter: Fürst, Siegfried

(56) Entgegenhaltungen:
- DE-A- 3 706 862
- DE-U- 8 710 094
- GB-A- 2 137 116

## Beschreibung

Die Erfindung bezieht sich auf ein Schneidwerk für Schriftgutvernichter gemäß dem Oberbegriff des Anspruches 1.

Aus der DE 37 06 862 A1 ist ein Schriftgutvernichter bekannt, der ein Schneidwalzenpaar mit Einzelabstreifern aufweist. Die Einzelabstreifer, die an durchlaufenden Stangen gehalten sind, sind sowohl im Bereich der Schneidwerkoberseite als auch an der Schneidwerkunterseite angeordnet. Die Einzelabstreifer greifen jeweils in eine Ringnut ein, welche zwischen zwei ringscheibenförmigen Schneidscheiben der Schneidwalzen gebildet ist, wobei zwischen zwei Einzelabstreifern jeweils eine Schneidscheibe der Schneidwalzen liegt. Zwei benachbarte Einzelabstreifer liegen auf Lücke zueinander, so daß die Schneidscheiben und die Einzelabstreifer kammartig ineinandergreifen können.

Dieser Schriftgutvernichter hat den Nachteil, daß aus der Vielzahl der Einzelabstreifer ein relativ hohes Gewicht resultiert, was wiederum eine stabile Ausführung der Haltestangen sowie einen hohen Montageaufwand für das Aufreihen der vielen Abstreiferbleche bedingt.

Ein weiterer Schriftgutvernichter ist aus der DE-U-87 10 094 bekannt. Der Abstreifer dieses Schriftgutvernichters weist auf der Unterseite des Schneidwerks mehrere verschieden lange Zungen auf, die zum Teil gegenüber der Ebene des Abstreiferbleches versetzt angeordnet sind. Die Zungen ragen vertikal zur Längsachse der Schneidwalzen nach unten weg. Mit dieser Anordnung kann ein Verletzungsrisiko im Bereich des Schnittgut-Einführspalts nicht ausgeschlossen werden.

Auch aus der GB-A-2 137 116 ist ein Schriftgutvernichter mit einem Abstreifer im Bereich des Schneidwerks bekannt. Diese Druckschrift offenbart aber nicht, wie die den beiden Schneidwalzen zuzuordnenden Abstreiferelemente über die Länge der Schneidwalzen ineinandergreifen.

Der vorliegenden Erfindung liegt die Aufgabe zugrunde, durch eine neue Abstreiferausbildung und eine neue Anordnung derselben zu den Walzen eine Reduzierung der Abstreiferzahl und somit der auf die Abstreiferstangen wirkenden Kräfte zu erreichen.

Diese Aufgabe wird erfindungsgemäß mit den Merkmalen des Anspruches 1 gelöst. Die Unteransprüche enthalten eine Reihe vorteilhafter Weiterbildungen zu der neuen Abstreiferart, die im folgenden zeichnerisch dargestellt und näher beschrieben wird.

Es zeigen:
- Fig. 1: einen Querschnitt durch ein neues Schneidwerk und
- Fig. 2: eine teilweise Ansicht zu Fig. 1.

Aus den Darstellungen erkennt man zunächst einmal ein Schneidwerk für Schriftgutvernichter mit einem Schneidwalzenpaar 1, 2 mit 3, 4 und diesem paarweise je Walze zugeordneten, sich bis auf den Walzenkern 3, 4 zwischen den Schneidscheiben 1, 2 erstreckenden Abstreiferblechen E₁ und E₂, die über durchlaufende Stangen HST₁ und HST₂ zwischen den seitlichen Schneidwerkslagerplatten gehalten sind.

Neu bei einem solchen Schneidwerk ist nun, daß die Abstreiferbleche E₁ und E₂ auf der Schneidwerksobersowie -unterseite jeweils einzeln, oder als Gruppe GR₁ bzw. GR₂ zu zwei oder mehreren Abstreiferblechen E₁ bzw. E₂ zusammengefaßt, auf Lücke Lüzueinander angeordnet sind; hierbei sind als weiteres wichtiges Merkmal die Lückenabstände A₁ bzw. A₂ unterschiedlich groß gehalten.

In weiterer Ausgestaltung dieser neuen Lösung ist noch vorgesehen, daß die Fußteile der Abstreiferbleche E₁ auf der Schneidwerkoberseite bis etwa an den Schnittguteinführspalt ESP der (nicht dargestellten) Abdeckhaube herangeführt sind und dort in längsverlaufende Fingerschutzstangen ST bündig einmünden, wobei zudem vorteilhafterweise das gesamte Abstreifersystem innerhalb der vertikalen Projektion VP der Schneidwalzen 1, 2 mit 3, 4 liegt.

Diese zuvor beschriebene Bauform löst somit die eingangs erwähne Aufgabenstellung der Gewichtsreduzierung und Verringerung des Montageaufwands bei der industriellen Fertigung von Schneidwerken der hier zur Rede stehenden Art, wobei nicht nur die Reduzierung der Abstreiferanzahl auf etwa die Hälfte der bislang üblichen Packungen von Belang für die Gewichtsreduzierung ist, sondern auch die Abstreiferhaltestangen wegen der geringeren Abstreiferkräfte leichter ausgebildet werden können.

## Patentansprüche

1. Schneidwerk für Schriftgutvernichter mit einem Schneidwalzenpaar (1, 2 mit 3, 4) und diesem paarweise je Walze zugeordneten, sich bis auf den Walzenkern (3, 4) zwischen den Schneidscheiben (1, 2) erstreckenden, über durchlaufende Stangen (HST₁ und HST₂) zwischen den seitlichen Schneidwerkslagerplatten gehaltenen Abstreiferblechen, (E₁ und E₂), die auf der Schneidwerkober- sowie -unterseite wechselweise auf Lücke zueinander liegen,
**dadurch gekennzeichnet,**
daß die Abstreiferbleche (E₁ und E₂) auf der Schneidwerkober- sowie -unterseite jeweils einzeln, oder als Gruppe (GR₁ bzw. GR₂) zu zwei oder mehreren Abstreiferblechen (E₁ bzw. E₂) zusammengefaßt und die Lückenabstände (A₁ bzw. A₂) zwischen einer Gruppe (GR₁ bzw. GR₂) oder einem einzelnen Abstreiferblech (E₁ bzw. E₂) und einer benachbarten Gruppe (GR₁ bzw. GR₂) oder einem benachbarten einzelnen Abstreiferblech (E₁ bzw. E₂) unterschiedlich groß gehalten sind.

2. Schneidwerk nach Anspruch 1,
**dadurch gekennzeichnet,**
daß die Fußteile der Abstreiferbleche (E₁) auf der Schneidwerkoberseite bis etwa an den Schnittguteinführspalt (ESP) der Abdeckhaube herangeführt sind und dort in langsverlaufende Fingerschutzstangen (ST) bündig einmünden.

## Claims

1. Cutting mechanism for document shredders, with a cutting roller pair (1,2 with 3,4) and stripper plates (E₁ and E₂), which are associated therewith in pairs per roller, extend up to the roller core (3, 4) between the cutter discs (1, 2), are held between the lateral cutting mechanism bearing plates by way of rods (HST₁ and HST₂) extending through and lie on the cutting mechanism upper side and lower side in alternation at gaps, characterised in that the stripper plates (E₁ and E₂) on the cutting mechanism upper side and lower side are each time combined individually, or as groups (GR₁ or GR₂), into two or more stripper plates (E₁ or E₂) and the gap spacings (A₁ or A₂) between a group (GR₁ or GR₂) or an individual stripper plate (E₁ or E₂) and an adjacent group (GR₁ or GR₂) or an adjacent individual stripper plate (E₁ or E₂) are kept different in size.

2. Cutting mechanism according to claim 1, characterised in that the foot parts of the stripper plates (E₁) are guided on the cutting mechanism upper side up to about the cutting stock intake gap (ESP) of the cover hood and there open flushly into longitudinally extending finger protection rods (ST).

## Revendications

1. Mécanisme de coupe pour destructeur de documents, muni d'une paire de cylindres coupeurs (1, 2 avec 3, 4) et de tôles de raclage (E₁ et E₂) adjointes par paires à chaque cylindre et s'étendant entre les disques de coupe (1, 2) jusqu'au noyau de cylindre (3, 4) et maintenues entre les plaques latérales d'appui du mécanisme de coupe, par l'intermédiaire de tiges traversantes (HST₁ et HST₂), ces tôles de raclage étant placées, sur le côté supérieur ainsi que sur le côté inférieur du mécanisme de coupe, en alternance à intervalle les unes des autres, **caractérisé en ce que** les tôles de raclage (E₁ et E₂) situées sur le côté supérieur ainsi que sur le côté inférieur du mécanisme de coupe sont regroupées respectivement seules ou en groupe (GR₁ ou GR₂) en deux ou plusieurs tôles de raclage (E₁ ou E₂) et que les espaces des intervalles (A₁ ou A₂) entre un groupe (GR₁ ou GR₂) ou entre une seule tôle de raclage (E₁ ou E₂) et un groupe adjacent (GR₁ ou GR₂) ou une seule tôle de raclage adjacente (E₁ ou E₂) sont de différentes dimensions.

2. Mécanisme de coupe selon la revendication 1, **caractérisé en ce que** les pièces de pieds des tôles de raclage (E1) du côté supérieur du mécanisme de coupe s'étendent jusqu'à peu près la fente d'insertion du produit à couper (ESP) prévue sur le capot et qu'à cet endroit elles débouchent à fleur en tiges protègedoigts (ST) s'étendant longitudinalement.
